# EUROPÄISCHE PATENTSCHRIFT

(11) **EP 0 863 273 B1**
(45) Veröffentlichungstag und Bekanntmachung des Hinweises auf die Patenterteilung: **30.07.2003**
(21) Anmeldenummer: 98103668.4
(22) Anmeldetag: 03.03.1998
(51) Int. Cl.: E04F 11/18

(54) **Verfahren und Bauelementensatz zur Ausbildung einer Füllung eines Treppengeländers**
Method and constructional set for forming a filling of a balustrade
Procédé et ensemble constructif pour la formation d'un remplissage d'une balustrade

(30) Priorität: 04.03.1997 DE 19708735
(43) Veröffentlichungstag der Anmeldung: 09.09.1998
(73) Patentinhaber: Busemann, Edzard, 26826 Weener (DE)
(72) Erfinder: Busemann, Edzard, 26826 Weener (DE)
(74) Vertreter: Herrmann-Trentepohl, Werner, Dipl.-Ing.

(56) Entgegenhaltungen:
- EP-A- 0 651 097
- EP-A- 0 688 919
- DE-A- 2 904 520
- DE-A- 4 336 282
- US-A- 4 262 883

## Beschreibung

Die Erfindung betrifft ein Verfahren zur Ausbildung und Anbringung einer Füllung eines Treppengeländers.

Außerdem betrifft die Erfindung einen Bauelementensatz zur Ausbildung einer Füllung eines Treppengeländers, vorzugsweise zur Durchführung der vorgenannten Verfahrens.

Es sind diverse Teppengeländerausbildungen bzw. Ausbildungen von Füllungen von Treppengeländern in verschiedensten Materialien bekannt und auf dem Markt (siehe z.B. die EP-A-0651097 oder die DE-A-2904520). Insbesondere sind verschiedenste Ausbildungen von metallischen Treppengeländern bzw. von deren Füllungen bekannt, wobei entsprechende Treppengeländer bzw. Füllungen unter mehr oder weniger aufwendiger Anwendung des Kunstschmiedehandwerkes ausgebildet werden können. Häufig werden zur Ausbildung von metallischen Treppengeländern oder Treppengeländerfüllungen Metallstäbe verwendet, die mehr oder weniger parallel zu den Handläufen verlaufende Holme oder lotrecht aufragende Säulen des Treppengeländers bzw. dessen Füllung miteinander verbinden. Dabei ist allerdings die Befestigung dieser metallischen Stäbe an den Holmen oder Säulen relativ arbeitsaufwendig, was derartige Treppengeländer bzw. Treppengeländerfüllungen zusätzlich zu den zum Teil erheblichen Materialkosten beträchtlich verteuert. Dennoch kann ein Trend beobachtet werden, Treppengeländerfüllungen mit Hilfe von relativ schlicht geformten, aber aus hochwertigem Edelstahlmaterial bestehenden Stäben innenarchitektonisch erstellen zu lassen.

Der Erfindung liegt die Aufgabe zugrunde, den Bearbeitungsaufwand, insbesondere die Bearbeitungszeit, zur Ausbildung metallischer Treppengeländer bzw. metallischer Treppengeländerfüllungen, zu reduzieren.

Diese Aufgabe wird erfindungsgemäß in Verfahrenshinsicht dadurch gelöst, daß wenigstens ein Geländerfüllstab dadurch an einem wenigstens zum Teil metallisch ausgebildeten Bauelement des Treppengeländers bzw. seiner Füllung befestigt wird, daß ein zur Befestung vorgesehenes Ende des Geländerfüllstabes um etwa 90° abgewinkelt zum Stabverlauf eingestellt wird, daß das metallische Material einer Wandung des Bauelementes mittels einer sogenannten Fließbohrung unter Ausbildung einer vom Bohrrand der Fließbohrung abragenden Materialhülse aus dem Material der Wandung durchbohrt wird und daß das Befestigungsende des Geländerfüllstabes in diese Materialhülse eingeführt wird.

Zur Ausbildung einer Treppengeländerfüllung oder eines Treppengeländers nach dem erfindungsgemäßen Verfahren muß also der verwendete Geländerfüllstab nur an seinem Ende bzw. vorzugsweise an seinen beiden Enden abgewinkelt werden. In dem Bauelement, an dem der Geländerfüllstab jeweils mit seinem einen Ende befestigt werden soll, wird einfach eine Bohrung eingebracht. Erfindungsgemäß wird dazu eine sogenannte Fließbohrung verwendet, bei der die Wandung des Bauelementes nicht spanabhebend durchbohrt wird, sondern derart erhitzt wird, daß das Material der Wandung weich wird oder sogar schmilzt, so daß es von dem Bohrer unter Ausbildung eines Bohrloches einwärts gedrückt wird, so daß eine nach innen abragende Materialhülse aus dem Material der Wandung entsteht und erstarrt.

Eine solche Materialhülse ist mit Vorteil geeignet, als eine Art Lagerbuchse für das abgewinkelte Ende des Geländerfüllstabes zu dienen, so daß dieses abgewinkelte Befestigungsende in einfacher Weise, also nur mit einem sehr geringen Bearbeitungsaufwand, aber haltbar und geführt, in die Materialhülse eingeführt werden kann.

Dies kann nach einer Weiterbildung der Erfindung unter Preßpassung geschehen, so daß zwischen dem Befestigungsende des Geländerfüllstabes und der Materialhülse ein Reibschluß entsteht, der hinreichend ist, zu verhindern, daß das Ende des Geländerfüllstabes ohne weiteres aus dem entsprechenden Bauelement herausrutscht. Wenn beispielsweise der Geländerfüllstab zudem treppenstufenseitig angeordnet wird, so würde eine solche Anbringung auch den Sicherheitsanforderungen entsprechen, da beispielsweise ein Sturz eines die Treppe Benutzenden, ohne weiteres von einem solchen Geländerfüllstab abgefangen werden könnte, da dieser sich bei einer solchen Krafteinwirkung an dem Bauelement anlegt, an dem er befestigt ist, also die Kraft in die Einführrichtung der Befestigungsenden wirkt. Eine ergänzende Fixierung der Geländerfüllstäbe wäre also nicht unbedingt notwendig, aber möglich, was im folgenden noch näher erläutert wird.

An dieser Stelle soll jedoch noch hervorgehoben werden, daß die erfindungsgemäße Einführung des abgewinkelten Befestigungsendes des Geländerfüllstabes in eine Art Lagerbuchse den besonderen Vorteil hat, daß der Geländerfüllstab, zumindest unter einer gewissen Krafteinwendung und in einem gewissen Winkelbereich in dieser Lagerbuchse verschwenkt werden kann. Werden beispielsweise wenigstens zwei Geländerfüllstäbe parallel zueinander orientiert und dazu verwendet, ebenfalls zwei zueinander parallele Holme oder Säulen des Treppengeländers bzw. seiner Füllung miteinander zu verbinden, so entsteht auf die erfindungsgemäße Weise durch die beiden Holme bzw. Säulen und die beiden sie verbindenden Geländerfüllstäbe ein Parallelogramm, das in seinen Kreuzungspunkten gelenkig bleibt. Aufgrund dieser Gelenkigkeit kann ein solches Parallelogramm mit besonderem Vorteil auch nach der Verbindung dieser Bauelemente noch sehr genau an die vorhandene Treppensteigung angepaßt werden, so daß auch entsprechend vorgefertigte Bauelemente-Verbindungen mit reduziertem Bearbeitungsaufwand aber hoher Genauigkeit, auch bei evtl. Ungenauigkeiten beim Bau der Treppe selbst, an der Treppe angebracht werden können.

Gegebenenfalls könnte danach das Befestigungsende des Geländerfüllstabes zusätzlich gegen Herausrutschen aus der Materialhülse fixiert werden. Eine entsprechende Fixierung gegen Herausrutschen könnte sogar in der Weise geschehen, daß dennoch die Schwenkbarkeit des Geländerfüllstabes erhalten bleibt. Letzteres könnte beispielsweise mit Hilfe eines Sprengelementes, z.B. eines Sprengringes oder eines Sprengclipes, geschehen, das in Einführrichtung des Befestigungsendes des Geländerfüllstabes der Materialhülse im Bereich des die Fließbohrung aufweisenden Bauelementes nachgeordnet und dort in geeigneter Weise angeordnet ist, wie dies Weiterbildungen der Erfindung vorsehen. Das Sprengelement würde dabei von dem Befestigungsende des Geländerfüllstabes gespreizt, wonach es dann in einen Rezess des Befestigungsendes einrasten bzw. einschnappen könnte.

Eine andere Möglichkeit der Befestigung des Befestigungsendes des Geländerfüllstabes könnte gemäß einer anderen Weiterbildung der Erfindung einfach darin bestehen, daß die Stirnseite des Befestigungsendes an einem anderen Wandungsbereich des die Fließbohrung aufweisenden Bauelementes, beispielsweise durch eine Punktschweißung, nachträglich fixiert wird. Zumindest in diesem Bereich sollte das Bauelement dazu als Hohlprofil, beispielsweise als Vierkantrohr, ausgebildet sein. Es sei noch einmal darauf hingewiesen, daß evtl. Beschichtungen, Lackierungen, Ummantelungen oder dergleichen für das erfindungsgemäße Verfahren grundsätzlich unschädlich sind. Allein der Bereich für die Fließbohrung sollte metallisch ausgebildet sein, so daß auch eine Ausbildung eines entsprechenden Bauelementes aus mehreren Materialien denkbar ist, bei denen nur in einem Bereich ein metallisches Material verwendet wird.

Andere Weiterbildungen des erfindungsgemäßen Verfahrens sehen mit Vorteil weitere Möglichkeiten zur schnellen Fixierung des Geländerfüllstabes an den entsprechenden Bauelementen vor, indem Klemmwirkungen ausgenutzt werden. Dazu werden die abgewinkelten Enden des im wesentlichen in der Form eines sehr lang gestreckten U ausgebildeten Geländerfüllstabes, dessen beide abgewinkelte Befestigungsenden die kurzen Schenkel des U bilden, in einem anderen Maße etwa parallel zueinander ausgerichtet wie die zugehörigen Materialhülsen, so daß die abgewinkelten Befestigungsenden nur durch Aufbringung einer gewissen Federkraft in die Materialhülsen eingeführt werden können und sich dort mit Klemmwirkung quasi verkanten. Dazu könnten beispielsweise die Materialhülsen im wesentlichen parallel zueinander orientiert sein, während die abgewinkelten Enden nicht genau zueinander parallel ausgerichtet wären, sondern etwas einwärts oder auswärts gerichtet wären. Eine andere Möglichkeit besteht darin, daß die abgewinkelten Enden in etwas unterschiedlichen radialen Ebenen vom Stabverlauf abgewinkelt werden, so daß sie nicht genau in einer Ebene liegen, im Gegensatz zu den zughörigen Materialhülsen.

Ein erfindungsgemäßer Bauelementensatz zur Ausbildung einer Füllung eines Treppengeländers, vorzugsweise zur Durchführung des Verfahrens nach einem oder mehreren der vorhergehenden Ansprüche, für den auch selbständiger Schutz beansprucht wird, zeichnet sich aus durch wenigstens einen Geländerfüllstab und durch ein Bauelement für das Treppengeländer bzw. seine Füllung mit wenigstens einer Fließbohrung in seiner Wandung, die eine von der Wandung abragende Materialhülse aus dem Material der Wandung aufweist und in die ein Ende des Geländerfüllstabes, vorzugsweise unter Preßpassung einführbar ist.

Die Vorteile der Ausbildung des Bauelementes und des Geländerfüllstabes in der erfindungsgemäßen Weise sind bereits im Zusammenhang mit dem erfindungsgemäßen Verfahren erläutert worden.

Der Geländerfüllstab kann nach einer Weiterbildung der Erfindung Enden aufweisen, die als parallele oder nahezu parallele kurze Schenkel zur Ausbildung einer breitgestreckten U-Form vom Stabverlauf abgewinkelt sind, wobei die abgewinkelten Enden des Geländerfüllstabes nach einer weiteren Weiterbildung der Erfindung dadurch nur nahezu parallel zueinander eingestellt sind, daß sie in etwas unterschiedlichen radialen Ebenen vom Stabverlauf radial abragen, wie mit seinen Vorteilen ebenfalls bereits im Zusammenhang mit dem erfindungsgemäßen Verfahren geschildert.

Im Bereich der Fließbohrung könnte ein Verriegelungselement zur zusätzlichen Verriegelung des Geländerfüllstabes vorgesehen sein. Beispielsweise könnte am Ende des Geländerfüllstabes eine federnde Verriegelungszunge angeordnet sein, die von dem freien Ende des Geländerfüllstabes weg, winkelig bzw. widerhakenartig abragt, so daß sich eine Art federnder Flügel ergibt, der zur Einführung des Befestigungsendes angelegt werden kann und nach Einführung des entsprechend lang ausgebildeten Befestigungsendes wieder auswärts springt und so das eingeführte Befestigungsende widerhakenartig bzw. dübelartig am Rand der Materialhülse fixiert. Die Verriegelungszunge kann aus einem anderen Material gefertigt sein als der Geländerfüllstab selbst, wobei an dieser Stelle darauf hingewiesen werden soll, daß der Geländerfüllstab selbst nicht unbedingt metallisch ausgebildet sein muß.

Eine andere Möglichkeit der Verriegelung besteht beispielsweise darin, daß ein federndes Sprengelement, z.B. ein Sprengring oder Sprengclip, vorgesehen ist, das in Axialrichtung der Materialhülse der Fließbohrung in der Einführrichtung des Endes des Geländerfüllstabes nachgeordnet, in dem die Fließbohrung aufweisenden Bauelement angeordnet ist. Ein solches Sprengelement könnte vom Endabschnitt des Befestigungsendes gespreizt werden und in eine Einschnürung dieses Befestigungsendes einrasten. Dabei könnte das Sprengelement von einem an der Wandung des Bauelementes angeordneten Halteelement in Position gehalten und geführt sein.

Eine besondere Ausbildung des entsprechenden Halteelementes sieht vor, daß sich das Halteelement bis zum freien Endbereich der sich durch die Fließbohrung ausgebildeten Materialhülse erstreckt und mit dieser, nötigenfalls unter Vorgabe eines Lotmaterials, durch die Hitzeentwicklung während der Fließbohrung verschmolzen ist. Nach Durchführung der Fließbohrung, nachdem die sich ausgebildete Materialhülse und die Halterung, die ebenfalls hülsenförmig ausgebildet sein könnte, miteinander verschmolzen sind, entsteht durch diese beiden Elemente eine Verstärkungsbrücke, die sich durch das in diesem Bereich als Hohlprofil ausgebildete Bauelement erstreckt und diesen Bereich dadurch zusätzlich versteift. Das Befestigungsende des Geländerfüllstabes kann durch die Materialhülse bis in die Halteelement-Hülse eingeführt werden, wobei es notgedrungen im Laufe dieser Zwangsführung das entsprechende Sprengelement aufspreizt und einrasten läßt.

Weitere Weiterbildungen der Erfindung sehen vor, daß mehrere Geländerfüllstäbe in zueinander im wesentlichen parallelen Anordnungen vorgesehen sind, die ähnlich wie die Sprossen einer Leiter mit ihren jeweiligen beiden Enden zwei im wesentlichen zueinander parallele Bauelemente miteinander verbinden, wobei die beiden zueinander parallelen Bauelemente entweder zwei im wesentlichen der Treppensteigung folgende Holme sind, die mit den sie verbindenden Geländerfüllstäben die Treppengeländerfüllung bilden, oder die beiden zueinander parallelen Bauelemente bezüglich der Treppenstufen der Treppe aufragende Säulen des Treppengeländers sind, die durch die im wesentlichen der Treppensteigung folgenden und selbst allein die Treppengeländerfüllung bildenden Geländerfüllstäbe miteinander verbunden sind.

Gerade bei derartigen Anordnungen ist die weiter vorn geschilderte Schwenkbarkeit der Geländerfüllstäbe, die bei ihrer erfindungsgemäßen Befestigung lange Zeit aufrechterhalten werden kann, von besonderem Vorteil.

Ausführungsbeispiele, aus denen sich weitere erfinderische Merkmale ergeben, sind in der Zeichnung dargestellt. Es zeigen:
- Fig. 1: ein erstes Ausführungsbeispiel einer erfindungsgemäß ausbildbaren Treppengeländerfüllung,
- Fig. 2: ein zweites Ausführungsbeispiel einer Treppengeländerfüllung,
- Fig. 3: einen erfindungsgemäßen Geländerfüllstab in einer Draufsicht,
- Fig. 4: den Geländerfüllstab gemäß Fig. 3 in einer Stirnansicht,
- Fig. 5: ein Befestigungsende eines erfindungsgemäßen Geländerfüllstabes mit eine Widerhakenelement,
- Fig. 6a und 6b: das Befestigungsende und das Wider hakenelement gemäß Fig. 5 in Einzeldarstellungen,
- Fig. 7: den erfindungsgemäßen Geländerfüllstab gemäß den Fig. 5 und 6 an erfindungsgemäßen Bauelementen,
- Fig. 8: ein anderes Ausführungsbeispiel für ein Befestigungsende eines Geländerfüllstabes und eine zugehörige Verriegelungseinrichtung und
- Fig. 9: einen Sprengclip für eine Verriegelungseinrichtung gemäß Fig. 8.

Die Fig. 1 und 2 zeigen zwei mögliche Ausführungsbeispiele für Treppengeländerfüllungen, wie sie mit dem erfindungsgemäßen Bauelementensatz ausgebildet werden können.

Die Fig. 1 zeigt eine Treppenstufung 1 mit davon aufragenden Säulen 2, deren obere Enden mit einem Handlauf 3 miteinander verbunden sind. Zwischen den Säulen 2 und unterhalb des Handlaufes 3 ist eine Treppenfüllung ausgebildet, die aus zwei im wesentlichen parallel zu dem Handlauf 3 verlaufenden Holmen 4 und diese jeweils verbindenden Geländerfüllstäben 5 besteht.

Die Fig. 2 zeigt ein zweites Ausführungsbeispiel, bei dem ebenfalls auf einer Treppenstufung 1 Säulen 2 aufragen, deren obere Enden mit einem Handlauf 3 verbunden sind, wobei aber bei diesem Ausführungsbeispiel unmittelbar die Geländerfüllstäbe 5 die Treppengeländerfüllung bilden und die Säulen 2 miteinander verbinden, indem diese etwa parallel zum Handlauf 3 verlaufen, unter Wegfall entsprechender Holme 4.

Bei beiden Ausführungsbeispielen gemäß den Fig. 1 und 2 bilden die Geländerfüllstäbe 5 jeweils mit den durch sie verbundenen Holmen 4 bzw. Säulen 2 Parallelogramme, die bei gelenkiger Befestigung der Enden der Geländerfüllstäbe 5 scherenartig in ihrer Form verändert werden können, um auf diese Weise die entsprechenden Parallelogramme der Steigung der Treppenstufung 1 anzupassen.

Die Fig. 3 und 4 zeigen ein Ausführungsbeispiel eines erfindungsgemäßen Geländerfüllstabes 5, der bezüglich seines Verlaufes abgewinkelte Befestigungsenden 6 aufweist, die im dargestellten Beispiel gegenüber dem mittleren Bereich des Geländerfüllstabes verjüngt sind, was letztlich aber nur der Verzierung dienen könnte, und nicht im Zusammenhang mit der Erfindung notwendig ist.

Aus beiden Fig. 3 und 4 ist erkennbar, daß die jeweiligen Befestigungsenden 6 nicht in einer gemeinsamen radialen Ebene bezüglich des Geländerfüllstabes liegen und abgewinkelt sind, sondern daß sie in unterschiedlichen radialen Richtungen abragen, so daß sie in der Fig. 4 nicht miteinander fluchten. Wenn aber die Bohrungen in den Holmen 4 bzw. den Säulen 2, in die die Befestigungsenden 6 eingeführt werden sollen, in einer Ebene und parallel zueinander liegen, so muß für eine entsprechende Einführung eine gewisse Torsionskraft auf den Geländerfüllstab 5 ausgeübt werden, die nach der Einführung der Befestigungsenden 6 in die entsprechenden Bohrungen zu einer Klemmkraft führt, weil der Geländerfüllstab in seine in den Fig. 3 und 4 dargestellte Form federnd zurückkehren möchte. Hierdurch entsteht ein erhöhter Reibschluß der Befestigungsenden 6 in den entsprechenden Bohrungen.

Die Fig. 5 und 6 zeigen ein Befestigungsende 6 eines erfindungsgemäßen Geländerfüllstabes 5, das eine nach außen ragende, federnde Verriegelungszunge 7 aufweist. Diese Verriegelungszunge kann mit ihrem zum freien Ende des Befestigungsende 6 weisenden Ende am Geländerfüllstab 5 befestigt sein, beispielsweise angenietet sein oder angeschweißt sein. Aufgrund ihrer Federkraft kann sie sich zum Einführen des Befestigungsendes in eine passende Bohrung sich in eine im Befestigungsende vorhandene Vertiefung 8 hineinlegen bzw. hineinbiegen, wobei sie über einen Flankenkamm 9 gebogen wird, dessen Flanke nach dem Einführen des Befestigungsendes 6 dafür sorgt, daß die Verriegelungszunge 7 auswärts in eine Widerhakenposition zurückfedert, wie sie in Fig. 5 gezeigt ist, so daß das Befestigungsende hinter dem Rand der entsprechenden Bohrung verrastet ist.

Die Fig. 6a zeigt die Ausbildung des Befestigungsendes 6 noch einmal vereinzelt, ebenso wie die Fig. 6b die entsprechende Verriegelungszunge 7 noch einmal vereinzelt darstellt.

Fig. 7 zeigt einen Geländerfüllstab 5 mit Befestigungsenden 6 gemäß der Darstellung der Fig. 5 mit Verriegelungszungen 7. In der Fig. 7 sind die Befestigungsenden 6 in hohlprofilförmige Bauelemente 10 eingeführt, und zwar durch eine Bohrung 11, die mittels einer sogenannten Fließbohrung ausgebildet worden ist, wobei sich beim Bohren aus dem Material der Wandung des Bauelementens 10, in die die Bohrung eingebracht worden ist, eine Materialhülse 12 ausgebildet hat, die einwärts in das Bauelement 10 vorragt und eine Lagerbuchse für das jeweilige Befestigungsende 6 des Geländerfüllstabes 5 bildet, in die dieses mit Preßpassung eingeführt ist und hinter der es sich mit seiner Verriegelungszunge 7, wie in Fig. 7 gezeigt, verriegelt. Gleichzeitig könnte die Stirnseite des Befestigungsendes 6 an einer Wandung des Bauelementes 10 anstoßen, so daß es im Bereich 13 zusätzlich, beispielsweise mit einer Punktverschweißung, von außen verschweißt und fixiert werden könnte.

Die Fig. 8 zeigt eine weitere Möglichkeit zur Verriegelung eines Befestigungsendes 6 eines Geländerfüllstabes 5 in einem Bauelement 10. Gleiche Bauelemente sind mit den gleichen Bezugszahlen bezeichnet wie in Fig. 7.

Bei dem in Fig. 8 gezeigten Ausführungsbeispiel ist an der der Bohrung 11 gegenüberliegenden Wandung des Bauelementes 10 eine Haltehülse 14 angeordnet, auf der ein Sprengelement 15 angeordnet und geführt ist. Das Befestigungsende 6 kann bis in die Haltehülse 14 eingeführt werden, bis es an die Wandung des Bauelementes 10 anstößt und das Sprengelement 15 in einer Einschnürung 16 des Befestigungsendes 6 federnd verrastet.

Zusätzlich ist in der Fig. 8 angedeutet, daß der freie Rand der Haltehülse 14 und die Wandung der Materialhülse 12, gegebenenfalls unter Verwendung von Lot 17, bei Ausbildung der Fließbohrung 11 und der Materialhülse 12 miteinander verschmolzen sind, so daß ein das Bauelement 10 durchquerender und versteifender Rohrkanal entsteht.

Fig. 9 zeigt das Sprengelement 15 in einer Seitenansicht, aus der ersichtlich ist, daß das Sprengelement 15 als federnder Sprengclip ausgebildet ist, der etwa eine Omegaform aufweist, mit einwärts weisenden Rundungen 18, die vorrangig in die Einschnürung 16 einschnappen.

## Patentansprüche

1. Verfahren zur Ausbildung und Anbringung einer Füllung eines Treppengeländers,
**dadurch gekennzeichnet,**
**daß** wenigstens ein Geländerfüllstab (5) dadurch an einem wenigstens zum Teil metallisch ausgebildeten Bauelement (2, 4) des Treppengeländers bzw. seiner Füllung befestigt wird, daß ein zur Befestigung vorgesehenes Ende des Geländerfüllstabes um etwa 90° abgewinkelt zum Stabverlauf eingestellt wird, daß das metallische Material einer Wandung des Bauelementes mittels einer sogenannten Fließbohrung unter Ausbildung einer vom Bohrrand der Fließbohrung abragenden Materialhülse aus dem Material der Wandung durchbohrt wird und daß das Befestigungsende des Geländerfüllstabes in diese Materialhülse eingeführt wird.

2. Verfahren nach Anspruch 1, **dadurch gekennzeichnet, daß** das Befestigungsende des Geländerfüllstabes unter Preßpassung in die Materialhülse eingeführt wird.

3. Verfahren nach Anspruch 1 oder 2, **dadurch gekennzeichnet, daß** der Geländerfüllstab klemmend beidseitig in zwei Materialhülsen befestigt wird, indem, durch unterschiedliche Winkelstellung zwischen den beiden abgewinkelten Befestigungsenden des Geländerfüllstabes zueinander und der beiden Materialhülsenachsen zueinander bedingt, eine durch Biegung der Befestigungsenden beim Einführen der Befestigungsenden in die Materialhülsen aufgewendete Biegekraft bei eingeführten Befestigungsenden als Federkraft zur Klemmwirkung erhalten wird.

4. Verfahren nach Anspruch 3, **dadurch gekennzeichnet, daß** die Befestigungsenden des Geländerfüllstabes leicht unparallel zueinander eingestellt werden, während die Materialhülsenachsen weitgehend parallel zueinander orientiert werden.

5. Verfahren nach Anspruch 4, **dadurch gekennzeichnet, daß** die Befestigungsenden des Geländerfüllstabes außerhalb einer gemeinsamen Ebene eingestellt werden, die Befestigungsenden also in etwas unterschiedlichen radialen Richtungen vom Stabverlauf abragen.

6. Verfahren nach einem der vorhergehenden Ansprüche, **dadurch gekennzeichnet, daß** die Befestigungsenden mit einem Verriegelungselement im Bauelement verriegelt werden.

7. Verfahren nach einem der vorhergehenden Ansprüche, **dadurch gekennzeichnet, daß** das Bauelement zumindest im Bereich der Fließbohrung als Hohlprofil ausgebildet ist und daß das freie Ende des Befestigungsendes an der der Fließbohrung gegenüberliegenden Wandung, vorzugsweise durch eine Punktschweißung, befestigt wird.

8. Verfahren nach Anspruch 6, **dadurch gekennzeichnet, daß** bei der Fließbohrung die sich ausbildende Materialhülse, nötigenfalls unter Vorgabe eines Lotmaterials, mit einem Halteelement eines Verriegelungselementes verschmolzen wird, wobei das Halteelement an anderer Stelle an der Wandung des Bauelementes befestigt ist als die Materialhülse.

9. Bauelementensatz zur Ausbildung einer Füllung eines Treppengeländers, vorzugsweise zur Durchführung des Verfahrens nach einem oder mehreren der vorhergehenden Ansprüche,
**gekennzeichnet durch**
wenigstens einen Geländerfüllstab (5) und **durch** ein Bauelement (2,4) für das Treppengeländer bzw. seine Füllung mit wenigstens einer Fließbohrung in seiner Wandung, die eine von der Wandung abragende Materialhülse aus dem Material der Wandung aufweist und in die ein Ende des Geländerfüllstabes, vorzugsweise unter Preßpassung, einführbar ist.

10. Bauelementensatz nach Anspruch 9, **dadurch gekennzeichnet, daß** die beiden Enden des Geländerfüllstabes als parallele oder nahezu parallele kurze Schenkel zur Ausbildung einer breit gestreckten U-Form vom Stabverlauf abgewinkelt sind.

11. Bauelementensatz nach Anspruch 10, **dadurch gekennzeichnet, daß** die abgewinkelten Enden des Geländerfüllstabes dadurch nur nahezu parallel zueinander eingestellt sind, daß sie in etwas unterschiedlichen radialen Ebenen vom Stabverlauf radial abragen.

12. Bauelementensatz nach einem der Ansprüche 9 bis 11, **gekennzeichnet durch** wenigstens ein Verriegelungselement zur Verriegelung des Endes des Geländerfüllstabes im Bereich der Fließbohrung.

13. Bauelementensatz nach Anspruch 12, **dadurch gekennzeichnet, daß** am Ende des Geländerfüllstabes eine federnde Verriegelungszunge angeordnet ist, die von dem freien Ende des Geländerfüllstabes weg winkelig von dem Endabschnitt des Geländerfüllstabes widerhakenartig abragt.

14. Bauelementensatz nach Anspruch 12, **dadurch gekennzeichnet, daß** als Verriegelungselement ein federndes Sprengelement vorgesehen ist, das in Axialrichtung der Materialhülse der Fließbohrung der Einführrichtung des Endes des Geländerfüllstabes nachgeordnet, in dem die Fließbohrung aufweisenden Bauelement angeordnet ist.

15. Bauelementensatz nach Anspruch 14, **dadurch gekennzeichnet, daß** das Sprengelement von einem an der Wandung des Bauelementes angeordneten Halteelement in Position gehalten und geführt ist.

16. Bauelementensatz nach Anspruch 15, **dadurch gekennzeichnet, daß** sich das Halteelement bis zum freien Endbereich der sich durch die Fließbohrung ausgebildeten Materialhülse erstreckt und mit dieser, nötigenfalls unter Vorgabe eines Lotmaterials, durch die Hitzeentwicklung während der Fließbohrung verschmolzen ist.

17. Bauelementensatz nach einem oder mehreren der Ansprüche 9 bis 16, **dadurch gekennzeichnet, daß** mehrere Geländerfüllstäbe in zueinander im wesentlichen paralleler Anordnung vorgesehen sind, die ähnlich wie die Sprossen einer Leiter mit ihren jeweiligen beiden Enden zwei im wesentlichen zueinander parallele Bauelemente miteinander verbinden.

18. Bauelementensatz nach Anspruch 17, **dadurch gekennzeichnet, daß** die beiden zueinander parallelen Bauelemente zwei im wesentlichen der Treppensteigung folgende Holme sind, die mit den sie verbindenden Geländerfüllstäben die Treppengeländerfüllung bilden.

19. Bauelementensatz nach Anspruch 17, **dadurch gekennzeichnet, daß** die beiden zueinander parallelen Bauelemente bezüglich der Treppenstufen der Treppe aufragende Säulen des Treppengeländers sind, die durch die im wesentlichen der Treppensteigung folgenden und die Treppengeländerfüllung bildenden Geländerfüllstäbe miteinander verbunden sind.

## Claims

1. Method of constructing and installing a filling for a banister, **characterised in that** at least one banister filler rod (5) is fixed on a structural element (2, 4), which is constructed at least partially of metal, of the banister or of the filling thereof, whereby an end of the banister filler rod provided for fixing is set at an angle of approximately 90° to the line of the rod, whereby the metal material of one wall of the structural element is pierced by means of a so-called flow bore, forming a material bush from the material of the wall to project from the rim of the flow bore, and whereby the fixing end of the banister filler rail is inserted into this material bush.

2. Method as claimed in Claim 1, **characterised in that** the fixing end of the banister filler rail is inserted into the material bush with a press fit.

3. Method as claimed in Claim 1 or 2, **characterised in that** the banister filler rail is fixed in two material bushes so that it is clamped at both ends so that, due to the different angular position between the two bent fixing ends of the banister filler rail with respect to one another and of the two axes of the material bushes with respect to one another, a bending force applied by bending the fixing ends during insertion of the fixing ends into the material bushes is obtained with the fixing ends inserted as a spring force for clamping action.

4. Method as claimed in Claim 3, **characterised in that** the fixing ends of the banister filler rail are easily set so that they are not parallel to one another, whereas the axes of the material bushes are oriented so that they are largely parallel to one another.

5. Method as claimed in Claim 4, **characterised in that** the fixing ends of the banister filler rod are set outside a common plane and thus the fixing ends project in somewhat different directions from the line of the rod.

6. Method as claimed in one of the preceding claims, **characterised in that** the fixing ends are locked in the structural element by a locking element.

7. Method as claimed in one of the preceding claims, **characterised in that** the structural element is constructed at least in the region of the flow bore as a hollow section and that the free end of the fixing end is fixed, preferably by spot welding, on the wall opposite the flow bore.

8. Method as claimed in Claim 6, **characterised in that** in the case of the flow bore the material bush which is formed is fused, if necessary with the provision of a soldering material, with a retaining element of the locking element, the retaining element being fixed at a different location on the wall of the structural element from the material bush.

9. Set of structural elements for forming a filling of a banister, preferably by carrying out the method as claimed in one or more of the preceding claims, **characterised by** at least one banister filer rod (5) and by a structural element (2, 4) for the banister or the filling thereof with at least one flow bore in its wall which has a material bush produced from the material of the wall and projecting from the wall and into which one end of the banister filler rod can be inserted, preferably with a press fit.

10. Set of structural elements as claimed in Claim 9, **characterised in that** the two ends of the banister filler rod are bent out of the line of the rod as parallel or almost parallel short arms in order to form a widely stretched U shape.

11. Set of structural elements as claimed in Claim 10, **characterised in that** the bent ends of the banister filler rod are set only almost parallel to one another by projecting radially in somewhat different radial planes from the line of the rod.

12. Set of structural elements as claimed in one of Claims 9 to 11, **characterised by** at least one locking element for locking the end of a banister filler rod in the region of the flow bore.

13. Set of structural elements as claimed in Claim 12, **characterised in that** a resilient locking tongue is disposed on the end of the banister filler rod and projects from the free end of the banister filler rod like a barb at an angle away from the end portion of the banister filler rod.

14. Set of structural elements as claimed in Claim 12, **characterised in that** in the axial direction of the material bush of the flow bore there is provided a resilient spring clip which is disposed, following the direction of insertion of the end of the banister filler rod, in the structural element having the flow bore.

15. Set of structural elements as claimed in Claim 14, **characterised in that** the spring clip is held in position and guided by a retaining element disposed on the wall of the structural element.

16. Set of structural elements as claimed in Claim 15, **characterised in that** the retaining element extends as far as the free end region of the material bush formed by the flow bore and is fused therewith, if necessary with the provision of a soldering material, by the evolution of heat during the production of the flow bore.

17. Set of structural elements as claimed in one or more of Claims 9 to 16, **characterised in that** a plurality of banister filler rods are provided arranged substantially parallel to one another and, in a similar manner to the rungs of a ladder, with their respective two ends connect two structural elements which are substantially parallel to one another.

18. Set of structural elements as claimed in Claim 17, **characterised in that** the two structural elements which are parallel to one another are two spars which substantially follow the inclination of the stairs and which, with the banister filler rails connecting them, for the banister filling.

19. Set of structural elements as claimed in Claim 17, **characterised in that** the two structural elements which are parallel to one another are posts of the banister which are upright relative to the steps of the stairs and which are connected to one another by the banister filler rods which substantially follow the inclination of the stairs and form the banister filling.

## Revendications

1. Procédé pour la formation et le montage d'un garnissage d'une rampe d'escalier, **caractérisé par le fait qu'**on fixe tout d'abord au moins un barreau de garnissage de rampe d'escalier (5) à un composant (2, 4) au moins en partie métallique de la rampe d'escalier ou de son remplissage, qu'on coude une extrémité, prévue pour la fixation du barreau de garnissage de la rampe, à environ 90° par rapport à l'étendue du barreau, qu'on perce le matériau métallique d'une paroi du composant au moyen de ce qu'on appelle une opération de perçage avec fluage en formant une douille de matériau qui fait saillie à partir du bord du perçage avec fluage et est formée en matèriau de la paroi et qu'on introduit l'extrémité de fixation du barreau de garnissage de la rampe dans cette douille de matériau.

2. Procédé selon la revendication 1, **caractérisé en ce qu'**on introduit l'extrémité de fixation du barreau de garnissage de la rampe au moyen d'un ajustement serré dans la douille de matériau.

3. Procédé selon la revendication 1 ou 2, **caractérisé en ce qu'**on fixe le barreau de garnissage de la rampe en le serrant des deux côtés dans deux douilles de matériau par le fait que, d'une manière conditionnée par un réglage angulaire différent entre les deux extrémités de fixation coudées du barreau de garnissage de la rampe et des deux axes des douilles de matériau entre eux, on obtient une force de flexion, qui est appliquée au moyen d'une flexion des extrémités de fixation lors de l'introduction des extrémités de fixation dans les douilles de matériau, en tant que force élastique réalisant une action de serrage.

4. Procédé selon la revendication 3, **caractérisé en ce que** les extrémités de fixation du barreau de garnissage de la rampe sont réglées de manière à présenter un léger défaut de parallélisme entre elles, tandis qu'on oriente les axes des douilles de matériau de manière qu'ils soient dans une large mesure parallèles entre eux.

5. Procédé selon la revendication 4, **caractérisé en ce qu'**on dispose les extrémités de fixation du barreau de garnissage de la rampe à l'extérieur d'un plan commun, c'est-à-dire que les extrémités de fixation font saillie par conséquent dans des directions radiales légèrement différentes à partir du barreau.

6. Procédé selon l'une des revendications précédentes, **caractérisé en ce qu'**on verrouille les extrémités de fixation à l'aide d'un élément de verrouillage dans le composant.

7. Procédé selon l'une des revendications précédentes, **caractérisé en ce qu'**on réalise le composant sous la forme d'un profilé creux au moins dans la zone du perçage réalisé avec fluage et qu'on fixe l'extrémité libre de l'extrémité de fixation sur la paroi, qui est située à l'opposé du perçage réalisé avec fluage, de préférence au moyen d'un soudage par points.

8. Procédé selon la revendication 6, **caractérisé en ce que** lors du perçage réalisé avec fluage, la douille de matériau, qui se forme, est réunie par fusion, le cas échéant moyennant l'apport d'un matériau de brasage, avec un élément de retenue d'un élément de verrouillage, l'élément de retenue étant fixé sur la paroi du composant en un autre emplacement que la douille de matériau.

9. Ensemble de composants pour la formation d'un garnissage de rampe d'escalier, de préférence pour la mise en oeuvre du procédé selon une ou plusieurs des revendications précédentes, **caractérisé par**
au moins un barreau (5) de garnissage de la rampe et par un composant (2, 4) pour la rampe d'escalier ou son garnissage comprenant dans sa paroi au moins un perçage réalisé avec fluage, qui présente une douille de matériau qui fait saillie à partir de la paroi et est formée du matériau de la paroi et dans lequel peut être introduite une extrémité du barreau de garnissage de la rampe, et ce de préférence au moyen d'un ajustement serré.

10. Ensemble de composants selon la revendication 9, **caractérisé en ce que** les deux extrémités du barreau de garnissage de la rampe sont coudées sous la forme de , courtes branches parallèles ou approximativement parallèles, par rapport, pour réaliser une forme en U étiré en largeur.

11. Ensemble de composants selon la revendication 10, **caractérisé en ce que** les extrémités coudées du barreau de garnissage de la rampe sont installées presque parallèlement les unes aux autres par le fait qu'elles font saillie radialement à partir de l'étendue du barreau, dans des plans radiaux légèrement différents.

12. Ensemble de composants selon l'une des revendications 9 à 11, **caractérisé par** au moins un élément de verrouillage servant à verrouiller l'extrémité du barreau de garnissage de la rampe dans la zone du perçage réalisé avec fluage.

13. Ensemble de composants selon la revendication 12, **caractérisé en ce que** sur l'extrémité du barreau de garnissage de la rampe est disposée une languette élastique de verrouillage, qui fait saillie à la manière d'un crochet à partir de l'extrémité libre du barreau de garnissage de la rampe, et ce obliquement par rapport à la section d'extrémité du barreau de garnissage de la rampe.

14. Ensemble de composants selon la revendication 12, **caractérisé en ce qu'**il est prévu comme élément de verrouillage un élément d'écartement élastique, qui est disposé en aval, dans la direction axiale de la douille de matériau, du perçage réalisé avec fluage de la direction d'introduction de l'extrémité du barreau de garnissage de la rampe, dans lequel est disposé le composant comportant le perçage réalisé avec fluage.

15. Ensemble de composants selon la revendication 14, **caractérisé en ce que** l'élément d'écartement est retenu et guidé par un élément de retenue disposé sur la paroi du composant.

16. Ensemble de composants selon la revendication 15, **caractérisé en ce que** l'élément de retenue s'étend jusqu'à la partie d'extrémité libre de la douille de matériau obtenue au moyen du perçage réalisé avec fluage et réuni par fusion à cette douille, éventuellement moyennant l'apport d'une brasure au moyen du dégagement de chaleur apparaissant pendant l'opération de perçage avec fluage.

17. Ensemble de composants selon l'une ou plusieurs des revendications 9 à 16, **caractérisé en ce que** plusieurs barreaux de garnissage de la rampe sont prévus selon une disposition dans laquelle ils sont essentiellement parallèles entre eux et relient entre eux deux composants essentiellement parallèles entre eux, comme les barreaux d'une échelle, par leurs deux extrémités respectives.

18. Ensemble de composants selon la revendication 17, **caractérisé en ce que** les deux composants parallèles entre eux sont deux longerons qui suivent essentiellement la pente de l'escalier et forment le garnissage de la rampe d'escalier, avec les barreaux de garnissage, qui les relient.

19. Ensemble de composants selon la revendication 17, **caractérisé en ce que** les deux composants parallèles entre eux sont des poteaux de la rampe d'escalier, qui font saillie par rapport aux marches de l'escalier et sont reliés entre eux par les barreaux de garnissage de la rampe, qui suivent essentiellement l'inclinaison de l'escalier et forment le garnissage de la rampe d'escalier.
